# DEMANDE DE BREVET EUROPEEN

(11) **EP 3 339 766 A1**
(43) Date de publication de la demande: **27.06.2018**
(21) Numéro de dépôt: 17207054.2
(22) Date de dépôt: 13.12.2017
(51) Int. Cl.: F25B 19/00

(54) **PROCÉDÉ DE DÉGIVRAGE POUR ÉCHANGEUR D'UN SYSTÈME DE FROID CRYOGÉNIQUE**

(30) Priorité: 22.12.2016 FR 1663207
(71) Demandeur: L'AIR LIQUIDE, SOCIETE ANONYME POUR L'ETUDE ET L'EXPLOITATION DES PROCEDES GEORGES CLAUDE, 75007 Paris (FR)
(72) Inventeur: DUBOUDIN, Thierry, 94300 VINCENNES (FR); BIGOT, David, 78450 VILLEPREUX (FR); DALLAIS, Antony, 91640 Janvry (FR); YOUBI-IDRISSI, Mohammed, 91620 Nozay (FR); QUENEDEY, Jean-Patrice, 78350 JOUY-EN-JOSAS (FR)
(74) Mandataire: Mellul-Bendelac, Sylvie Lisette

(57) **Abrégé**

Un procédé de gestion du fonctionnement d'un camion de transport frigorifique de produits thermosensibles, du type à injection indirecte, où le camion est muni :
- d'au moins une chambre de stockage des produits,
- d'une réserve d'un fluide cryogénique tel l'azote liquide ou le CO₂ liquide,
- d'un système d'échangeur thermique dans lequel circule le fluide cryogénique, système d'échangeur comprenant au moins un échangeur thermique interne à ladite au moins une chambre,
- ainsi que d'un système de circulation d'air, par exemple de type ventilateurs, apte à mettre en contact l'air interne à la chambre avec les parois froides du ou des échangeurs interne(s) à ladite au moins une chambre ;
se caractérisant en ce que l'on ordonne une opération de dégivrage dudit échangeur par la prise en compte de la pente de descente de la température de reprise d'air de l'échangeur **Tᵢₙₜ** et de l'écart de température entre la température de reprise d'air de l'échangeur **Tᵢₙₜ** et une valeur de consigne visée pour la température à l'intérieur de ladite au moins une chambre, **Consᵢₙₜ.**

## Description

La présente invention concerne le domaine du transport et de la distribution de produits thermosensibles, tels les produits pharmaceutiques et les denrées alimentaires. Dans ce domaine, le froid nécessaire au maintien de la température des produits est fourni principalement par deux technologies différentes :
- les groupes frigorifiques à compression mécanique de vapeur fonctionnant en boucle fermée ;
- les groupes cryogéniques fonctionnant en boucle ouverte et mettant en oeuvre une injection directe ou indirecte de fluides cryogéniques et en particulier d'azote liquide.

La présente invention s'intéresse plus particulièrement aux solutions cryogéniques à injection indirecte. Dans de telles solutions, le fluide cryogénique est acheminé depuis un réservoir cryogénique embarqué sur le camion frigorifique (en général en dessous du camion) jusqu'à un ou plusieurs échangeurs thermiques situés à l'intérieur de la ou les chambres froides du camion, échangeurs munis de moyens de circulation d'air. Ces échangeurs permettent le refroidissement, à la température désirée, de l'air interne de la chambre stockant les produits.

L'invention s'intéresse au problème bien connu de l'accumulation de givre sur l'échangeur. En effet, au cours du fonctionnement du système, différents apports d'humidité peuvent avoir lieu :
- l'humidité présente naturellement dans l'enceinte ;
- l'humidité des produits transportés ;
- l'humidité provenant de la différence d'environnement entre l'extérieur et l'intérieur de l'enceinte lors des ouvertures des portes du camion pour la livraison des denrées.

En effet, des camions réalisent traditionnellement des tournées de livraison, au cours desquelles les marchandises transportées sont déchargées progressivement, à plusieurs points de livraisons successifs.

Au cours de ce déchargement, les portes du camion sont ouvertes, et la différence de température entre l'air froid contenu dans la caisse et l'air ambiant extérieur, conduit à une entrée d'air extérieur dans la caisse qui renouvelle l'air de la caisse en 1 ou 2 minutes.

L'air extérieur étant humide, cette entrée d'air extérieur, lors d'une ouverture de porte, entraine une augmentation de l'humidité à l'intérieur de la caisse, qui à la remise en route du groupe frigorifique, se dépose sur les parties les plus froides du système, à savoir la batterie d'échangeur.

Le givrage de la batterie s'accentue ainsi avec le nombre d'ouvertures de porte, réduisant la capacité d'échange et donc la puissance frigorifique de l'échangeur :
- La couche supplémentaire de givre agit comme une couche d'isolant, réduisant le transfert thermique ;
- La couche supplémentaire de givre réduit les sections de passage d'air au sein de l'échangeur, diminuant ainsi le débit d'air.

La puissance frigorifique diminuant, le risque existe de ne plus pouvoir maintenir la température de consigne nécessaire pour les marchandises transportées, tout particulièrement si ce sont des marchandises surgelées et il est alors décidé, pour éviter ce risque, de déclencher un dégivrage de la batterie de l'échangeur.

Rappelons que le contrôle de procédé typiquement mis en oeuvre dans de tels camions fonctionnant en injection indirecte est le suivant :
1- lors de la mise en route du système frigorifique du camion (par exemple au démarrage d'une tournée du camion ou après un arrêt prolongé du système frigorifique pour une raison quelconque) ou encore après une ouverture de porte, on adopte un mode de descente rapide en température (cette industrie nomme cette phase « pull down »).
2- Une fois la température de consigne atteinte dans la chambre de stockage des produits, on adopte un mode de contrôle/régulation qui permet de maintenir la température de la chambre de stockage des produits à la valeur de la consigne (phase de « maintien »).

Les professionnels de ce secteur parlent également d'un fonctionnement en pleine charge (phase 1) ou à charge partielle (phase 2).

La littérature fait état de différentes stratégies pour dégivrer de tels échangeurs de groupes cryogéniques, parmi lesquelles on trouve les approches suivantes :
- la présence de résistances électriques intégrées dans le corps de l'échangeur et alimentées par des batteries électriques : cette solution a l'avantage d'être facile à intégrer mais son inconvénient majeur réside dans sa limitation en termes de puissance thermique, en raison de la faible autonomie électrique disponible sur un camion.
- l'utilisation d'échangeurs aérothermiques alimentés par une chaudière à combustion : l'air est chauffé directement ou indirectement via une boucle de fluide caloporteur. L'avantage de ce type de solution est sa disponibilité sur le marché. En revanche, en tant que modules séparés, l'encombrement et l'alimentation fluidique et électrique de ces éléments peuvent engendrer des inconvénients en termes d'autonomie électrique, de qualité de maintien de la température dans la caisse et de coût d'achat, d'installation et de maintenance.

On notera aussi que ces modes de dégivrage requièrent un temps d'action qui peut être pénalisant lors du fonctionnement du système car le refroidissement ne peut pas fonctionner en même temps.

Examinons maintenant comment sont déclenchées dans ces méthodes de l'art antérieur les actions de dégivrage :
i) elles peuvent être déclenchées selon un fonctionnement cyclique : par exemple selon une durée du cycle qui est préfixée par le constructeur et peut être paramétrée par l'utilisateur. L'avantage de ce système de déclenchement est que le dégivrage est régulier, cependant, le dégivrage est réalisé indépendamment de la quantité de givre présent sur l'échangeur, et donc de la réduction de la puissance de l'échangeur. Aussi, selon les conditions opératoires du camion frigorifique et la masse effective du givre accumulée sur l'échangeur, cette durée peut être sous-estimée, il en résulte alors une dégradation prématurée de la puissance de l'échangeur, synonyme d'un non retour à la température de consigne après ouverture de porte, d'où une dégradation de la qualité de la chaine du froid. On peut au contraire mettre en oeuvre, par cette durée préfixée, une durée trop conservatrice et donc une consommation énergétique inutile.
j) elles peuvent également être déclenchées manuellement par l'opérateur. L'optimisation du dégivrage par rapport à l'encrassement de l'échangeur dépend donc seulement de l'opérateur.

Les inconvénients de ces modes de déclenchement selon i) et j) peuvent être résumés ainsi :
- le dégivrage est déclenché soit trop tôt soit trop tard : trop tôt, quand la puissance nominale de l'échangeur est encore atteinte et donc le dégivrage représente une perte de temps et une consommation énergétique excessive du système, ou bien trop tard quand l'échangeur a déjà une puissance réduite.
- le dégivrage est déclenché de façon non optimisée, ce qui peut engendrer des variations de température importantes :
   -- > trop fréquent, l'apport de calories dû au mode de dégivrage est trop important ;
   -- > trop étendu : l'échangeur n'a plus suffisamment de puissance pour permettre un retour à la température de consigne.

k) déclenchement par relevés de température : Le givrage de la batterie est classiquement détecté par l'augmentation du pincement de l'échangeur, soit sur le fluide frigorigène (différence entre la température d'air de reprise et la température du fluide frigorigène en sortie de batterie), soit sur l'air (différence entre la température d'air de reprise et la température d'air soufflée), où :
   - **Tᵢₙₜ** est la température de l'air en entrée de l'échangeur ;
   - **T_{sortie fluide}** : est la température des vapeurs froides sortant de l'échangeur ; et
   - **T**_{**air** soufflé} est la température de l'air « soufflé » i.e la température de l'air, devenu froid, après sa traversée de l'échangeur.

Le pincement de l'échangeur s'exprime alors ainsi **Tᵢₙₜ** - **T**_{**sortie fluide**,} tandis que l'écart de température sur l'air s'exprime ainsi **Tᵢₙₜ** - **Tₐᵢᵣ soufflé**.

Lorsque l'accumulation du givre est importante sur l'échangeur, le fluide frigorigène ne transfère pas toute l'énergie disponible à l'air. Le fluide frigorigène à la sortie de l'échangeur est alors plus froid que dans les conditions nominales, l'air est également moins refroidi. La température de l'air en sortie d'échangeur est donc plus chaude. L'écart entre la température d'air à l'entrée et la sortie de l'échangeur sera alors plus important. Si ces deux facteurs sont observés, le dégivrage est mis en fonctionnement.

On peut signaler que ce mode de dégivrage est couramment utilisé et fonctionne de façon satisfaisante. Cependant, il faut garder à l'esprit qu'il repose sur la présence de plusieurs sondes de température et que si l'une d'elle est défaillante ou présente une dérive de mesure, il en résultera alors au mieux un dégivrage non-optimisé, voire dans le cas le plus défavorable un défaut de déclenchement du dégivrage.

Il faut aussi mentionner que l'échangeur n'étant plus en mesure de produire du froid lors d'un dégivrage, une durée de dégivrage allongée expose au risque de ne pas pouvoir revenir, à l'issue du dégivrage, à la température de consigne avant une nouvelle livraison. Il est donc de ce fait important afin de maintenir la meilleure chaine du froid possible, dans le cas d'un dégivrage électrique dont l'alimentation est réalisé au moyen de batteries électriques, d'optimiser le critère de déclenchement du dégivrage et de minimiser le nombre de dégivrages au cours d'une tournée.

Comme on le verra plus en détails dans ce qui suit, la présente invention propose une solution technique aux problèmes ci-dessus évoqués, une solution que l'on peut qualifier de « dégradée ». En effet, elle propose, afin de s'assurer que le dégivrage d'un échangeur n'entraine pas un écart trop important de la température de l'air dans la caisse par rapport à la température de consigne, de dégrader volontairement la fréquence de dégivrage de la batterie de l'échangeur, en ajoutant des critères à ceux qui sont utilisés dans les algorithmes pratiqués classiquement, à savoir le pincement du fluide frigorifique ou le pincement air.

On propose donc de prendre en compte les critères suivants :
- la température de l'air de reprise de l'échangeur : en effet, si la température de reprise d'air de l'échangeur est proche (par exemple avec un écart de 5 degrés ou moins) de la température de consigne, il est judicieux d'anticiper le dégivrage de l'échangeur, d'une durée raisonnable (par exemple environ 10 minutes) par rapport à celui qui serait déclenché avec un algorithme classique.

En effet, lors d'un dégivrage déclenché à une température proche de la consigne, la température dans la caisse ne s'écartera pas substantiellement de la température de consigne, même si la production de froid est coupée et ce grâce à l'isolation thermique de la caisse.
- la pente de descente de la température de reprise d'air, mesurée en °C/min. En effet, même si l'échangeur est givré et que les critères de déclenchement du dégivrage des algorithmes classiques sont atteints, la puissance frigorifique de l'échangeur, même si elle est substantiellement inférieure à sa puissance nominale, peut être suffisante, compte-tenu de la taille de la chambre à refroidir et de l'éventuelle présence de marchandises qui limite le volume d'air à refroidir.

Ainsi, tant que la pente de descente en température reste supérieure ou égale à une valeur cible, par exemple comprise entre 0,2 et 0,4 °C/min, alors que la température de reprise d'air diffère substantiellement (de plus de 5°C par exemple) de la température de consigne, la présente invention propose de différer le dégivrage, même si les critères des algorithmes classiques sont atteints.

En d'autres termes selon la présente proposition, le dégivrage ne sera déclenché que si la pente de descente en température est inférieure à la valeur cible (consigne) alors que la température de reprise d'air s'approche de la température de consigne, par exemple à moins de 5°C.

La présente invention concerne alors un procédé de gestion du fonctionnement d'un camion de transport frigorifique de produits thermosensibles, du type à injection indirecte, où le camion est muni :
- d'au moins une chambre de stockage des produits,
- d'une réserve d'un fluide cryogénique tel l'azote liquide ou le CO₂ liquide,
- d'un système d'échangeur thermique dans lequel circule le fluide cryogénique, système d'échangeur comprenant au moins un échangeur thermique interne à ladite au moins une chambre,
- ainsi que d'un système de circulation d'air, par exemple de type ventilateurs, apte à mettre en contact l'air interne à la chambre avec les parois froides du ou des échangeurs interne(s) à ladite au moins une chambre ;
se caractérisant par la mise en oeuvre des mesures suivantes :
a) on dispose d'une sonde de température apte à mesurer la température de reprise d'air de l'échangeur **Tᵢₙₜ** i.e la température de l'air en entrée de l'échangeur ;
b) on dispose de moyens permettant d'évaluer la pente de descente de la température de reprise d'air **Tᵢₙₜ,** mesurée en °C/min ;
c) et l'on ordonne une opération de dégivrage dudit échangeur quand les conditions suivantes sont atteintes :
   - la pente de descente de la température de reprise d'air est inférieure à une valeur cible **ConS_{Pente}Tᵢₙₜ;**
      et
   - l'écart de température **Tᵢₙₜ** - **ConSᵢₙₜ,** est inférieure à une valeur cible **Cons**_{**(Tint** - **Consint**)}, où **ConSᵢₙₜ** est une valeur de consigne visée pour la température à l'intérieur de ladite au moins une chambre.

La valeur cible **Cons**_{**(Tint** - **Consint)**} est avantageusement comprise entre 3 et 6 °C, par exemple est égale à 5°C.

L'opération de dégivrage est alors arrêtée par exemple :
- quand la température de surface de la batterie atteint 5°C ; ou
- quand la durée de l'opération de dégivrage atteint une durée prédéfinie (par exemple établie par l'expérience), par exemple située dans la gamme allant de 10 à 30 minutes.

## Revendications

1. **Procédé de gestion du fonctionnement d'un camion de transport frigorifique de produits thermosensibles,** du type à injection indirecte, où le camion est muni :
- d'au moins une chambre de stockage des produits,
- d'une réserve d'un fluide cryogénique tel l'azote liquide ou le CO₂ liquide,
- d'un système d'échangeur thermique dans lequel circule le fluide cryogénique, système d'échangeur comprenant au moins un échangeur thermique interne à ladite au moins une chambre,
- ainsi que d'un système de circulation d'air, par exemple de type ventilateurs, apte à mettre en contact l'air interne à la chambre avec les parois froides du ou des échangeurs interne(s) à ladite au moins une chambre ;
**se caractérisant par** la mise en oeuvre des mesures suivantes :
a) on dispose d'une sonde de température apte à mesurer la température de reprise d'air de l'échangeur **Tᵢₙₜ** i.e la température de l'air en entrée de l'échangeur ;
b) on dispose de moyens permettant d'évaluer la pente de descente de la température de reprise d'air **Tᵢₙₜ,** mesurée en °C/min ;
c) et l'on ordonne une opération de dégivrage dudit échangeur quand les conditions suivantes sont atteintes :
- la pente de descente de la température de reprise d'air est inférieure à une valeur cible **Cons_{Pente}Tᵢₙₜ;**
et
- l'écart de température **Tᵢₙₜ** - **Consᵢₙₜ,** est inférieure à une valeur cible **Cons**_{**(Tint** - **Consint)**}, où **ConSᵢₙₜ** est une valeur de consigne visée pour la température à l'intérieur de ladite au moins une chambre.

2. Procédé selon la revendication 1, **se caractérisant en ce que** la consigne **Cons_{Pente}Tᵢₙₜ** est comprise entre 0,2 et 0,4 °C/mn.

3. Procédé selon la revendication 1 ou 2, **se caractérisant en ce que** la valeur cible **Cons_{(Tint-Consint)}** est comprise entre 3 et 6 °C, par exemple est égale à 5°C.
